# FASCICULE DE BREVET EUROPEEN

(11) **EP 3 164 231 B1**
(45) Date de publication et mention de la délivrance du brevet: **18.04.2018**
(21) Numéro de dépôt: 15745527.0
(22) Date de dépôt: 26.06.2015
(51) Int. Cl.: B21B 13/14, B21B 45/02

(54) **LAMINOIR TEL QUE PAR EXEMPLE UN LAMINOIR A FROID**
WALZWERK, WIE ETWA ZUM BEISPIEL EIN KALTWALZWERK
ROLLING MILL SUCH AS, FOR EXAMPLE, A COLD ROLLING MILL

(30) Priorité: 01.07.2014 FR 1456289
(43) Date de publication de la demande: 10.05.2017
(73) Titulaire: FIVES DMS, 59139 Noyelles-les-Seclin (FR)
(72) Inventeur: ERNST DE LA GRAETE, Conrad, 59472 Seclin (FR)
(74) Mandataire: Bureau Duthoit Legros Associés
(86) Numéro de dépôt international: PCT/FR2015/051738
(87) Numéro de publication internationale: WO 2016/001541

(56) Documents cités:
- EP-A1- 2 676 744
- JP-A- H11 285 712
- US-A- 3 998 084

## Description

L'invention est relative à un laminoir, tel que par exemple un laminoir à froid, et plus particulièrement un laminoir connu par l'homme du métier sous l'appellation « *20 High ».* Le document US 2 676 744 A1 divulgue un laminoir conformément au préambule de la revendication 1. Un tel laminoir, enseigné par le document US 2.776.586, comprend une cage à l'intérieur de laquelle sont agencés des cylindres de laminage.

Les cylindres de laminage comprennent deux cylindres de travail définissant l'entrefer de la bande à laminer, ainsi qu'un jeu de premiers cylindres intermédiaires et un jeu de seconds cylindres intermédiaires pour le soutien de chaque cylindre de travail (inférieur et supérieur).

Ces cylindres de laminage sont soutenus par plusieurs ensembles de galets prenant appui sur les seconds cylindres intermédiaires, de part et d'autre du plan de la bande à laminer.

Dans un laminoir du type « *20 High* », les premiers cylindres intermédiaires sont au nombre de deux, et lesdits seconds cylindres intermédiaires sont au nombre de trois (pour chaque cylindre de travail, supérieur ou inférieur). Huit ensembles de galets prennent appui sur les seconds cylindres intermédiaires, de part et d'autre du plan de la bande à laminer.

Il est par ailleurs connu de lubrifier/refroidir la bande et/ou les cylindres de travail par l'aspersion d'un fluide refroidissant/lubrifiant, en partie supérieure et en partie inférieure de la bande.
La projection de ce fluide est typiquement assurée par des rampes d'aspersion, repérées 56a et 57 à la figure 4 du document US 2.776.586.

Ces rampes s'étendent sur la largeur de la bande à laminer, dans la cage du laminoir, au niveau d'un inter-espace entre les cylindres intermédiaires supérieurs, d'une part, et les cylindres intermédiaires inférieurs, d'autre part. Ces rampes sont classiquement positionnées à proximité des cylindres de travail.

De tels laminoirs comprennent typiquement deux paires de rampes, les deux rampes de chaque paire étant disposées respectivement en dessous et au-dessus du plan de la bande à laminer. Les deux paires de rampes sont disposées classiquement de part et d'autre du plan de laminage passant par les axes des cylindres de travail.

Chacune des rampes peut être articulée en pivot à la cage, afin de permettre le réglage de la position de la rampe par rapport à la bande, ou encore par rapport aux cylindres à proximité. Ce réglage s'effectue par rotation de la rampe autour de son axe de pivot, sensiblement parallèle au plan de la bande et perpendiculaire à la direction de défilement de la bande. A cet effet, chaque rampe présente un arbre de rotation, monté libre de rotation, au niveau de ses extrémités, dans des paliers solidaires de la cage. Un vérin hydraulique, reliant la cage et l'arbre, permet d'actionner en rotation la rampe, puis de maintenir fermement la rampe à la position souhaitée.

Les différentes positions possibles des rampes peuvent permettre, notamment, de faciliter le retrait des cylindres, en écartant la ou les rampes du cylindre à changer. Les différentes positions peuvent permettre également de faciliter l'insertion de la bande entre les cylindres de travail. Ainsi, et par exemple, les rampes de la paire située en amont, selon le sens d'insertion de la bande, peuvent être rapprochées l'une de l'autre afin de guider physiquement l'extrémité de la bande à introduire au niveau de l'entrefer des cylindres de travail, les rampes de l'autre paire pouvant être écartées afin de faciliter la reprise de la bande, en aval des cylindres de travail.

En fonctionnement, dans le cas d'une anomalie, en particulier en cas de rupture de bande, il n'est pas rare qu'une accumulation de bande se forme entre les rampes alors que les vérins s'opposent fermement à leur écartement, et ne provoquent ainsi la rupture de celles-ci (ou de leur support), lorsque l'effort sur les rampes devient trop important.

Afin de pallier ce problème, il est connu de l'état de la technique de prévoir un montage par frottement, entre une bague solidaire de la tige du vérin et l'arbre de rotation, rigidement solidaire de la rampe. Lorsque l'effort sur la rampe devient trop important, le couple en résultant devient supérieur au couple de frottement du montage et autorise un glissement en rotation entre l'arbre et la bague montée sur ce dernier ; un tel montage par frottement a pour fonction de limiter le couple à une valeur seuil, limitant les casses, permettant aux rampes de s'écarter par rotation suivant leur axe de pivot, lorsque l'effort devient trop important.

En revanche, et selon les constatations de l'inventeur un tel montage par frottement crée d'autres problèmes. Tout d'abord, un tel montage par frottement ne tolère pas les approximations de montage en ce qu'il nécessite un serrage précis de ces organes (i.e. des vis) pour régler le couple de frottement du montage à la valeur souhaitée.

En pratique, et selon les constatations de l'inventeur, il n'est pas rare de constater un mauvais serrage de ce montage : en cas de serrage trop important, le couple de frottement devient trop important et ne permet plus d'éviter les casses. Au contraire, dans le cas d'un serrage trop faible, les positions des rampes se dérégleront trop facilement dès la moindre sollicitation.

Un autre désavantage inhérent à ce montage est qu'il nécessite une intervention de maintenance à chaque fois qu'un glissement se produit afin de repositionner correctement la rampe.

Le but de la présente invention est de pallier les inconvénients précités, en proposant un laminoir équipé d'au moins une rampe, et limitant les casses, en particulier en cas de rupture de bande.

Un autre but de la présente invention est de proposer un tel laminoir qui supprime ou simplifie la maintenance, en particulier après une casse de bande.

D'autres but et avantages apparaîtront au cours de la description qui va suivre qui n'est donnée qu'à titre indicatif et qui n'a pas pour but de la limiter.

L'invention concerne tout d'abord un laminoir comprenant une cage, au moins une paire de cylindres de travail, aptes à définir l'entrefer de la bande à laminer, ainsi qu'au moins une rampe pour l'aspersion d'un fluide lubrifiant et/ou réfrigérant, disposée à proximité du plan de la bande à laminer.

Selon l'invention, ladite rampe est solidarisée à ladite cage par l'intermédiaire d'une liaison mécanique, ladite liaison mécanique, articulée, comprenant des moyens élastiques contraignant ladite rampe vers au moins une position d'utilisation, en direction du plan de la bande, et autorisant, dans le cas d'un effort sur ladite rampe tendant à écarter la rampe, supérieur à une valeur seuil, la déformation des moyens élastiques à l'encontre de leur force de rappel, et ainsi l'escamotage de la rampe vers une position écartée de ladite au moins position d'utilisation.

Selon un mode de réalisation, ladite rampe est articulée à ladite cage, suivant une liaison pivot de la liaison mécanique, de préférence d'axe de rotation parallèle au plan de la bande à laminer et perpendiculaire à la direction de défilement de la bande, les moyens élastiques étant disposés entre la rampe et la cage, exerçant leur force rappel pour provoquer la rotation de la rampe autour de l'axe de rotation de la liaison pivot, en direction de la bande, l'escamotage de la rampe de ladite au moins une position d'utilisation vers ladite position écartée étant obtenu par une rotation contraire, autour de l'axe de rotation de la liaison pivot.

Selon un mode de réalisation, les moyens élastiques travaillent en compression pour rappeler ladite rampe de la position écartée vers ladite au moins une position d'utilisation. Alternativement, et selon un autre mode de réalisation, les moyens élastiques travaillent en extension pour rappeler ladite rampe de la position écartée vers la position d'utilisation.

Selon un mode de réalisation, ladite liaison mécanique comprend, outre lesdits moyens élastiques, et la liaison pivot, un vérin hydraulique disposé en série desdits moyens élastiques entre la cage et la rampe et, permettant de régler la ou les positions d'utilisation de la rampe par rotation de la rampe autour de l'axe de la liaison pivot.

Selon un mode de réalisation, la tige et le corps du vérin hydraulique sont articulés respectivement, d'une part, à une oreille, rigidement solidaire de la rampe et, d'autre part, à une barre dont l'une des extrémités est articulée suivant un premier axe de pivot à un support rigidement solidaire de la cage, l'autre extrémité de la barre étant articulée au corps du vérin hydraulique, suivant un second axe de pivot, lesdits moyens élastiques contraignant ladite barre vers une position en butée contre le support dans ladite au moins une position d'utilisation, et dans lequel, dans le cas d'un effort supérieur à ladite valeur seuil, ladite barre s'écarte de cette position par une rotation autour du premier axe de pivot en provoquant la déformation des moyens élastiques à l'encontre de la force de rappel et de manière à autoriser le pivotement de la rampe autour de l'axe de rotation de ladite liaison pivot.

Selon un mode de réalisation, les moyens élastiques comprennent un ou plusieurs ressorts métalliques, tel qu'un ressort hélicoïdale en extension ou en compression, ou encore un ressort résultant d'un empilement de rondelles Belleville. Les moyens élastiques peuvent encore comprendre un ressort pneumatique, selon une autre alternative.

Selon un mode de réalisation, le laminoir comprend, pour le soutien de chaque cylindre de travail, inférieur ou supérieur :
- un jeu de premiers cylindres intermédiaires, chacun en appui sur ledit cylindre de travail,
- un jeu de seconds cylindres intermédiaires en appui sur les premiers cylindres intermédiaires,
- plusieurs ensembles de galets, en appui sur les seconds cylindres intermédiaires.

Selon un mode de réalisation, le laminoir comprend au moins une paire de rampes, les deux rampes de chaque paire étant disposées respectivement en dessous et au-dessus du plan de la bande à laminer, chacune des rampes étant solidarisée à ladite cage par l'intermédiaire d'une dite liaison mécanique, articulée, indépendante, comprenant les moyens élastiques. De préférence, le laminoir comprend deux paires de rampes, les deux paires de rampes étant disposées de part et d'autre du plan de laminage passant par les axes des deux cylindres de travail.

Selon un mode de réalisation, les rampes de ladite au moins une paire forment, dans l'une au moins de leur(s) position(s) d'utilisation deux éléments de guidage, supérieur et inférieur, facilitant l'insertion de la bande entre lesdits cylindres de travail.

Selon un mode de réalisation, lesdites rampes sont disposées dans un inter-espace délimité entre les cylindres de travail, inférieurs et supérieurs, les premiers cylindres intermédiaires, inférieurs et supérieurs, lesdits seconds cylindres intermédiaires, inférieurs et supérieurs, et les galets d'appui, inférieurs et supérieurs, lesdites liaisons mécaniques, éventuellement leurs vérins hydrauliques et flexibles associés aux vérins, étant disposés dans cet inter-espace, ou latéralement à ce dernier, et de telle façon à créer un dégagement latéral autorisant le retrait de l'ensemble des cylindres par coulissement suivant leur axe, ainsi que le retrait des galets des différents ensembles, par coulissement suivant leur axe de rotation, sans démontage desdites liaisons mécaniques, le cas échéant, sans démontage des vérins et flexibles associés aux vérins.

L'invention sera mieux comprise à la lecture de la description suivante accompagnée des dessins en annexe, parmi lesquels :
- La figure 1 est une vue de côté d'un laminoir du type « *20 High* » équipé de rampes, selon un état de la technique.
- La figure 2 est une vue de côté d'un laminoir du type « *20 High* » équipé de rampes, conforme à l'invention selon un mode de réalisation.
- La figure 3 est une vue de détail des rampes de la figure 2, ainsi que de leur liaison mécanique articulée.
- La figure 4 est une vue de détail de la paire de rampe (droite) du laminoir de la figure 2.
- La figure 5 est une vue en perspective partielle du laminoir de la figure 2, une fois les cylindres de laminage et ensembles de galets retirés.

Nous commençons par décrire un laminoir tel que connu de l'état de la technique et illustré à la figure 1. Ce laminoir est un laminoir connu par l'homme du métier sous l'appellation « *20 High* ». Un tel laminoir comprend deux cylindres de travail, 3' et 4', définissant l'entrefer de la bande à laminer, ainsi que des cylindres intermédiaires, et des ensembles de galets pour le soutien des cylindres de laminage. Chaque cylindre de travail, supérieur (référencé 3') ou inférieur (référencé 4') est soutenu par un jeu de premiers cylindres intermédiaires, et un jeu de seconds cylindres intermédiaires, ainsi que par plusieurs ensembles de galets A, B, C, D, E ,F, G, H.

Lesdits premiers cylindres intermédiaires 31', 32' (resp. 41', 42'), au nombre de deux, sont en appui sur le cylindre de travail correspondant 3' (resp 4'), eux-mêmes soutenus par les seconds cylindres intermédiaires 33', 34', 35' (resp 43', 44', 45'), au nombre de trois. Les seconds cylindres intermédiaires 33', 34', 35' (resp 43', 44', 45') sont eux-mêmes soutenus par les ensembles de galets A, B, C, D (resp. E, F, G, H) au nombre de quatre.

Deux paires de rampes 51', 52' et 53', 54' sont disposées dans la cage 2' du laminoir et permettent chacune de lubrifier/refroidir la bande et les cylindres de laminage, par le dessus et le dessous. Ces rampes sont positionnées dans la cage, au niveau d'un inter-espace entre les cylindres de laminage. Les deux paires 51',52' et 53', 54' sont positionnées, respectivement de part et d'autre du plan de laminage, passant par les axes des deux cylindres de travail 3' et 4'.

Chaque rampe 51' ; 52' ; 53' ; 54' est solidaire d'un arbre de rotation 60' articulé à ses extrémités à la cage dans des paliers 61'. Chaque rampe 51' ; 52' ; 53' ; 54' peut être déplacée en rotation au moyen d'un vérin hydraulique double effet 81' ; 82',83',84'. Plus particulièrement, le corps 10 de chaque vérin est articulé en pivot à la cage 2, tandis que la tige est articulée sur une oreille d'une bague montée sur l'arbre 60'.

De manière connue, le montage de la bague 62' sur l'arbre 60' peut être un montage par frottement. Lorsque l'effort sur la rampe devient trop important, le couple en résultant devient supérieur au couple de frottement du montage et autorise un glissement en rotation entre l'arbre 60' et la bague 62' montée sur ce dernier : un tel montage par frottement a pour fonction de limiter le couple à une valeur seuil, limitant les casses, permettant aux rampes de s'écarter par rotation suivant leur axe de pivot, lorsque l'effort devient trop important.

Un tel montage par frottement engendre les problèmes identifiés dans l'introduction de la présente demande, et notamment la nécessité d'une maintenance afin d'assurer le repositionnement correct des rampes à chaque fois que cette sécurité est sollicitée et ne provoque un glissement entre la bague et l'arbre de la rampe.

On notera que, dans cet état de la technique, les vérins hydrauliques 81',82', 83' et 84', ainsi que leurs flexibles, sont positionnés latéralement aux ensembles de galets, repérés A', D', E' et H' de sorte que les galets de ces ensembles ne peuvent être retirés, suivant l'axe des ensembles, sans démontage préalable des vérins et de leurs flexibles.

La présente invention concerne un laminoir 1 comprenant une cage 2 et une paire de cylindres de travail 3,4 aptes à définir l'entrefer de la bande à laminer, ainsi qu'au moins une rampe 51, 52, 53, 54 pour l'aspersion d'un fluide lubrifiant et/ou réfrigérant, disposée à proximité du plan de la bande à laminer.

Le laminoir peut comprendre, pour le soutien de chaque cylindre de travail 3 (ou 4), inférieur ou supérieur :
- un jeu de premiers cylindres intermédiaires 31, 32 (ou 41, 42) chacun en appui sur ledit cylindre de travail 3 (ou 4),
- un jeu de seconds cylindres intermédiaires 33, 34, 35 (ou 43, 44, 45) en appui sur les premiers cylindres intermédiaires,
- plusieurs ensembles de galets A,B,C,D (ou E,F,G,H), en appui sur les seconds cylindres intermédiaires 33, 34, 35 (ou 43, 44, 45).

Selon le mode de réalisation illustré, il s'agit plus particulièrement d'un laminoir du type « *20 High* » dans lequel lesdits premiers cylindres intermédiaires 31, 32 (resp. 41, 42), au nombre de deux, sont en appui sur le cylindre de travail correspondant 3 (resp '), eux-mêmes soutenus par les seconds cylindres intermédiaires 33, 34, 35 (resp 43, 44, 45), au nombre de trois. Les seconds cylindres intermédiaires 33, 34, 35 (resp 43', 44', 45') sont eux-mêmes soutenus par les ensembles de galets A, B, C, D (resp. E, F, G, H) au nombre de quatre.

Selon une caractéristique essentielle de l'invention, ladite rampe 51 ; 52 ; 53 ; 54 (ou chacune des rampes) est solidarisée à ladite cage 2 par l'intermédiaire d'une liaison mécanique, articulée, ladite liaison mécanique comprenant des moyens élastiques 71; 72; 73; 74 contraignant ladite rampe 51 ; 52 ; 53 ; 54 vers au moins une position d'utilisation, en direction du plan de la bande, et autorisant, dans le cas d'un effort sur ladite rampe tendant à écarter la rampe, supérieur à une valeur seuil, la déformation des moyens élastiques 71; 72; 73; 74 à l'encontre de leur force de rappel, et ainsi l'escamotage de la rampe vers une position écartée de ladite au moins position d'utilisation.

Dans le cas d'une anomalie, en particulier d'une rupture de bande et de la formation d'une accumulation de bande dans la cage, les moyens élastiques 71; 72; 73; 74 permettent à la rampe de s'écarter afin d'éviter les casses. Une fois cette accumulation retirée, la force de rappel des moyens élastiques, permet à ladite rampe de retourner vers ladite au moins une position d'utilisation, et sans intervention de maintenance particulière.

De préférence, selon le mode de réalisation illustré, le laminoir 1 comprend au moins une paire de rampes, les deux rampes 51,52 ; 53,54 de chaque paire étant disposées respectivement, en dessous et au-dessus du plan de la bande à laminer, chacune des rampes étant solidarisée à ladite cage par l'intermédiaire d'une dite liaison mécanique, articulée, indépendante, comprenant les moyens élastiques 71; 72; 73; 74.

De préférence, selon un mode de réalisation illustré, le laminoir comprend deux paires de rampes 51,52 et 53,54, les deux paires de rampes étant disposées de part et d'autre du plan de laminage passant par les axes des deux cylindres de travail 3,4.

Selon un mode de réalisation, ladite rampe ou chacune des rampes 51 ; 52 ; 53 ; 54 est articulée à ladite cage suivant une liaison pivot de la liaison mécanique, d'axe de rotation A1; A2; A3; A4, de préférence parallèle au plan de la bande à laminer et perpendiculaire à la direction de défilement de la bande. A cet effet, la ou chaque rampe 51 ; 52 ; 53 ; 54 peut comprendre un arbre de rotation 60, rigidement solidaire de la rampe, articulé à ses deux extrémités dans des paliers 61 solidaires de la cage 2.

Les moyens élastiques 71; 72; 73; 74 sont disposés entre la rampe 51 ; 52 ; 53 ; 54 et la cage 2, exerçant leur force de rappel, de préférence sur l'arbre de rotation, pour provoquer la rotation de la rampe 51 ; 52 ; 53 ; 54 autour de l'axe de rotation A1; A2; A3; A4 de la liaison pivot, en direction de la bande. L'escamotage de la rampe de ladite au moins une position d'utilisation vers ladite position écartée est obtenu par une rotation contraire, autour de l'axe de rotation A1; A2; A3; A4 de la liaison pivot, lorsque un effort extérieur sur la rampe engendre un couple supérieur à celui du couple de rappel des moyens élastiques.

Selon un mode de réalisation illustré, les moyens élastiques 71; 72; 73; 74 travaillent en compression pour rappeler ladite rampe (ou chacune des rampes) de la position écartée vers ladite au moins une position d'utilisation. Alternativement, selon un mode de réalisation non illustré, les moyens élastiques travaillent en extension pour rappeler ladite rampe de la position écartée vers la position d'utilisation.

Selon un mode de réalisation, les moyens élastiques 71; 72; 73; 74 comprennent un ou plusieurs ressorts métalliques, tel qu'un ressort hélicoïdale en extension ou en compression, ou encore un ressort résultant d'un empilement de rondelles Belleville. Selon un autre mode de réalisation non illustré, les moyens élastiques comprennent un ressort pneumatique.

Selon un mode de réalisation avantageux, ladite liaison mécanique comprend, outre lesdits moyens élastiques 71; 72; 73; 74, et la liaison pivot, un vérin hydraulique 81 ; 82 ; 83 ; 84 disposé en série desdits moyens élastiques 71; 72; 73; 74 entre la cage 2 et la rampe 51 ; 52 ; 53 ; 54 et permettant de modifier la position de la rampe par rotation de la rampe autour de l'axe de rotation A1; A2; A3; A4 de la liaison pivot.

Selon un mode de réalisation illustré, la tige 9 et le corps 10 du vérin hydraulique 81 ; 82 ; 83 ; 84 peuvent être articulés respectivement, d'une part, à la rampe 51 ; 52 ; 53 ; 54 et, d'autre part, à une barre 91 ;92 ;93 ;94.

Plus particulièrement, l'extrémité de la tige 9 est articulée à une oreille d'une bague 61 montée sur l'arbre 60 et rigidement solidaire de ce dernier, suivant un pivot d'axe parallèle à l'axe de rotation A1; A2; A3; A4 de ladite liaison pivot de la rampe 51 ; 52 ; 53 ; 54. De préférence, le montage entre l'arbre 60 et la bague 61 interdit tout glissement entre ces deux pièces.

L'une des extrémités de la barre 91; 92; 93; 94 est articulée suivant un premier axe de pivot A5 à un support 11 rigidement solidaire de la cage 2, l'autre extrémité de la barre étant articulée 91 ;92 ;93 ;94 au corps 10 du vérin, suivant un second axe de pivot A6. Les axes de pivots A5 et A6 sont parallèles à l'axe de rotation A1; A2; A3; A4 de ladite liaison pivot de la rampe 51 ; 52 ; 53 ; 54.

Selon ce mode de réalisation illustré, lesdits moyens élastiques 71; 72; 73; 74, contraignent ladite barre 91 ;92 ;93 ;94 vers une position en butée contre le support 11, dans ladite au moins une position d'utilisation.

Tels qu'illustrés à la figure 4, les moyens élastiques 74, constitués à titre d'exemple par un empilement de rondelles ressort (rondelles Belleville), sont en appui sur la barre 94 afin de contraindre cette dernière en direction du support 11.

Dans le cas d'un effort supérieur à ladite valeur seuil, ladite barre 94 (ou 91 ;92 ;93) s'écarte de cette position par une rotation autour du premier axe de pivot A5 en provoquant la déformation des moyens élastiques 74 (ou 71; 72; 73), notamment la compression des rondelles Belleville, à l'encontre de la force de rappel et de manière à autoriser le pivotement de la rampe 54 (ou 51 ; 52 ; 53) autour de son axe de rotation A4 (ou A1; A2; A3), et alors que le vérin hydraulique correspondant 84 (81 ; 82 ; 83) maintient fermement sa position.

Le vérin hydraulique 84 (81 ; 82 ; 83), de préférence à double effet, est un actionneur qui a pour fonction de permettre le réglage de la position d'utilisation et de maintenir cette position une fois réglée. Plusieurs positions d'utilisation sont donc possibles.

Modifier la position de la rampe, permet, par exemple, de faciliter le changement des cylindres de laminage lors de la maintenance, en écartant la ou les rampes du cylindre à changer, par exemple, ou encore peut permettre de faciliter l'insertion de l'extrémité de la bande entre les cylindres de travail.

Ainsi, et selon un mode de réalisation, les rampes 51, 52 (ou 53, 54) de ladite au moins une paire forment, dans l'une au moins de leur(s) position(s) d'utilisation deux éléments de guidage, supérieur et inférieur, facilitant l'insertion de la bande entre lesdits cylindres de travail.

Lesdites rampes 51,52 , 53,54 sont disposées dans un inter-espace délimité entre les cylindres de travail 3,4, inférieur et supérieur, les premiers cylindres intermédiaires 31, 32, 41, 42, inférieurs et supérieurs, lesdits seconds cylindres intermédiaires 33, 34, 35 ; 43, 44, 45, inférieures et supérieurs, et les ensembles de galets d'appui, inférieurs et supérieurs.

De préférence, selon le mode de réalisation illustré non limitativement à la figure 2, lesdites liaisons mécaniques, le cas échéant leurs vérins hydrauliques 81, 82, 83, 84 et flexibles associés aux vérins, sont disposés dans cet inter-espace, ou latéralement à ce dernier, et de telle façon à créer un dégagement latéral autorisant le retrait de l'ensemble des cylindres 31, 32, ,33, 34, 35, 41, 42, 43, 44, 45 par coulissement suivant leur axe, ainsi que le retrait des galets des différents ensembles A à H, par coulissement suivant leur axe de rotation, sans démontage desdites liaisons mécaniques, et le cas échéant, sans démontage des vérins 81,82, 83, 84 et flexibles associés aux vérins.

Il est ainsi possible de changer la totalité des cylindres de laminage et des galets des différents ensembles, y compris les galets des ensembles de galets A, D E et H, sans démontage des liaisons mécaniques, et en particulier sans démontage des vérins et flexibles associés aux vérins, contrairement à l'état de la technique illustré à la figure 1.

A cet effet, et tels qu'illustrés non limitativement aux figures, les vérins 81,82 (ou 83, 84) associés aux rampes 51,52 (ou 53,54) d'une même paire peuvent être positionnés, en juxtaposition, sensiblement l'un derrière l'autre suivant la direction des cylindres de laminage, afin de limiter leur encombrement.

Naturellement d'autres modes de réalisation, auraient pu être envisagés par l'homme du métier sans pour autant sortir du cadre de l'invention tel que défini par les revendications ci-après.

### NOMENCLATURE

### Invention (Figures 2 à 5) :

1. Laminoir,
2. Cage,
3. Cylindre de travail supérieur,
4. Cylindre de travail inférieur,
9. Tige de vérin,
10. Corps de vérin,
11. Support,
31,32. Premiers cylindres intermédiaires (supérieurs),
33, 34, 35. Seconds cylindres intermédiaires (supérieurs),
41, 42. Premiers cylindres intermédiaires (inférieurs),
43, 44, 45. Seconds cylindres intermédiaires (inférieurs),
51, 52, 53, 54. Rampes, respectivement inférieure gauche, supérieure gauche, supérieure droite et inférieure droite,
71, 72, 73, 74. Moyens élastiques associés respectivement auxdites rampes inférieure gauche, supérieure gauche, supérieure droite et inférieure droite,
60. Arbre de rotation,
81, 82, 83, 84. Vérins hydrauliques associés respectivement auxdites rampes inférieure gauche, supérieure gauche, supérieure droite et inférieure droite,
91, 92, 93, 94 Barres des liaisons mécaniques associées respectivement auxdites rampes inférieure gauche, supérieure gauche, supérieure droite et inférieure droite.
A, B, C, D. Ensembles de galets en appui sur les seconds cylindres intermédiaires (supérieurs),
E, F, G, H. Ensembles de galets en appui sur les seconds cylindres intermédiaires (inférieurs),
A1, A2, A3, A4. Axes de rotations des liaisons pivot associées respectivement auxdites rampes inférieure gauche, supérieure gauche, supérieure droite et inférieure droite,
A5. Axe de pivot.

### Etat de la technique (Figure 1) :

1'. Laminoir,
2'. Cage,
3'. Cylindre de travail supérieur,
4'. Cylindre de travail inférieur,
9'. Tige de vérin,
10'. Corps de vérin,
31,32. Premiers cylindres intermédiaires (supérieurs),
33, 34, 35. Seconds cylindres intermédiaires (supérieurs),
41', 42'. Premiers cylindres intermédiaires (inférieurs),
43', 44', 45'. Seconds cylindres intermédiaires (inférieurs),
51', 52', 53', 54'. Rampes, respectivement inférieure gauche, supérieure gauche, supérieure droite et inférieure droite,
60'. Arbre de rotation (rampe),
61'. Palier,
81', 82', 83', 84'. Vérins hydrauliques associés respectivement auxdites rampes inférieure gauche, supérieure gauche, supérieure droite et inférieure droite.

## Revendications

1. Laminoir (1) comprenant une cage (2), au moins un paire de cylindres de travail (3,4) aptes à définir l'entrefer de la bande à laminer, ainsi qu'au moins une rampe (51, 52, 53, 54) pour l'aspersion d'un fluide lubrifiant et/ou réfrigérant, disposée à proximité du plan de la bande à laminer, dans lequel ladite rampe (51 ; 52 ; 53 ; 54) est solidarisée à ladite cage par l'intermédiaire d'une liaison mécanique, articulée, **caractérisé en ce que** ladite liaison mécanique comprend des moyens élastiques (71; 72; 73; 74) contraignant ladite rampe (51 ; 52 ; 53 ; 54) vers au moins une position d'utilisation, en direction du plan de la bande, et autorisant, dans le cas d'un effort sur ladite rampe tendant à écarter la rampe, supérieur à une valeur seuil, la déformation des moyens élastiques (71; 72; 73; 74) à l'encontre de leur force de rappel, et ainsi l'escamotage de la rampe vers une position écartée de ladite au moins position d'utilisation.

2. Laminoir selon la revendication 1, dans lequel ladite rampe (51 ; 52 ; 53 ; 54) est articulée à ladite cage (2) suivant une liaison pivot de ladite liaison mécanique, d'axe de rotation (A1; A2; A3; A4) parallèle au plan de la bande à laminer et perpendiculaire à la direction de défilement de la bande, les moyens élastiques (71; 72; 73; 74) étant disposés entre la rampe (51 ; 52 ; 53 ; 54) et la cage (2), exerçant leur force de rappel pour provoquer la rotation de la rampe (51 ; 52 ; 53 ; 54) autour de l'axe de rotation (A1; A2; A3; A4) de la liaison pivot, en direction de la bande, l'escamotage de la rampe de ladite au moins une position d'utilisation vers ladite position écartée étant obtenu par une rotation contraire autour de l'axe de rotation (A1; A2; A3; A4) de la liaison pivot.

3. Laminoir selon la revendication 1 ou 2, dans lequel les moyens élastiques (71; 72; 73; 74) travaillent en compression pour rappeler ladite rampe de la position écartée vers ladite au moins une position d'utilisation.

4. Laminoir selon la revendication 1 ou 2, dans lequel les moyens élastiques travaillent en extension pour rappeler ladite rampe de la position écartée vers la position d'utilisation.

5. Laminoir selon la revendication 2 seule ou en combinaison avec la revendication 3 ou 4, dans lequel ladite liaison mécanique comprend, outre lesdits moyens élastiques (71; 72; 73; 74), et la liaison pivot, un vérin hydraulique (81 ; 82 ; 83 ; 84) disposé en série desdits moyens élastiques (71; 72; 73; 74) entre la cage (2) et la rampe (51 ; 52 ; 53 ; 54) et permettant de modifier la position de la rampe (51 ; 52 ; 53 ; 54) par rotation de la rampe autour de l'axe de rotation (A1; A2; A3; A4) de la liaison pivot.

6. Laminoir selon la revendication 5, dans lequel la tige (9) et le corps (10) du vérin hydraulique (81 ; 82 ; 83 ; 84) sont articulés respectivement, d'une part, à la rampe (51 ; 52 ; 53 ; 54) et, d'autre part, à une barre (91 ;92 ;93 ;94) dont l'une des extrémités est articulée suivant un premier axe de pivot (A5) à un support (11) rigidement solidaire de la cage (2), l'autre extrémité de la barre étant articulée (91 ;92 ;93 ;94) au corps (10) du vérin, suivant un second axe de pivot (A6), lesdits moyens élastiques (71; 72; 73; 74), contraignant ladite barre (91 ;92 ;93 ;94) vers une position en butée contre le support (11) dans ladite au moins une position d'utilisation, et dans lequel, dans le cas d'un effort supérieur à ladite valeur seuil, ladite barre (91 ;92 ;93 ;94) s'écarte de cette position par une rotation autour du premier axe de pivot (A5) en provoquant la déformation des moyens élastiques (71; 72; 73; 74), à l'encontre de la force de rappel et de manière à autoriser le pivotement de la rampe (51 ; 52 ; 53 ; 54) autour de l'axe de rotation (A1; A2; A3; A4) de ladite liaison pivot.

7. Laminoir selon l'une des revendications 1 à 6, dans lequel les moyens élastiques (71; 72; 73; 74), comprennent un ou plusieurs ressorts métalliques, tel qu'un ressort hélicoïdal en extension ou en compression, ou encore un ressort résultant d'un empilement de rondelles Belleville.

8. Laminoir selon l'une des revendications 1 à 6 dans lequel les moyens élastiques comprennent un ressort pneumatique.

9. Laminoir selon l'une des revendications 1 à 8, comprenant, pour le soutien de chaque cylindre de travail (3 ;4), inférieur ou supérieur :
- un jeu de premiers cylindres intermédiaires (31, 32; 41, 42) chacun en appui sur ledit cylindre de travail (3 ;4),
- un jeu de seconds cylindres intermédiaires (33, 34, 35 ; 43, 44, 45) en appui sur les premiers cylindres intermédiaires,
- plusieurs ensembles de galets (A,B,C,D,E,F,G,H), en appui sur les seconds cylindres intermédiaires (33, 34, 35 ; 43, 44, 45).

10. Laminoir selon l'une des revendications 1 à 9 comprenant au moins une paire de rampes, les deux rampes (51,52 ; 53,54) de chaque paire étant disposées respectivement en dessous et au-dessus du plan de la bande à laminer, chacune des rampes étant solidarisée à ladite cage par l'intermédiaire d'une dite liaison mécanique, articulée, indépendante, comprenant les moyens élastiques (71; 72; 73; 74).

11. Laminoir selon la revendication 10 comprenant deux paires de rampes (51,52, 53,54), les deux paires de rampes étant disposées de part et d'autre du plan de laminage passant par les axes des deux cylindres de travail (3,4).

12. Laminoir selon la revendication 9, pris en combinaison avec la revendication 10 ou 11, dans lequel lesdites rampes (51,52 , 53,54) sont disposées dans un inter-espace délimité entre les cylindres de travail (3,4), inférieur et supérieur, les premiers cylindres intermédiaires (31, 32, 41, 42), inférieurs et supérieurs, lesdits seconds cylindres intermédiaires (33, 34, 35 ; 43, 44, 45), inférieurs et supérieurs, et les galets d'appui, inférieurs et supérieurs, lesdites liaisons mécaniques, le cas échéant leur vérin hydraulique (81, 82, 8 , 84) et flexibles associés aux vérins, étant disposés dans cet inter-espace, ou latéralement à ce dernier, et de telle façon à créer un dégagement latéral autorisant le retrait de l'ensemble des cylindres (31, 32, 33, 34, 35, 41, 42, 43, 44, 45) par coulissement suivant leur axe, ainsi que le retrait des galets des différents ensembles (A à H), par coulissement suivant leur axe de rotation, sans démontage desdites liaisons mécaniques, le cas échéant, sans démontage des vérins et flexibles associés aux vérins.

## Patentansprüche

1. Walzwerk (1), umfassend ein Gerüst (2), mindestens ein Paar Arbeitswalzen (3, 4) die geeignet sind, den Walzspalt des zu walzenden Bandes zu definieren, sowie mindestens eine Rampe (51, 52, 53, 54) zum Versprühen eines Schmier- und/oder Kühlfluids, die nahe der Ebene des zu laminierenden Bandes angeordnet ist,
wobei die Rampe (51; 52; 53; 54) mit dem Gerüst über eine bewegliche mechanische Verbindung fest verbunden ist,
**dadurch gekennzeichnet, dass** die mechanische Verbindung elastische Einrichtungen (71; 72; 73; 74) umfasst, die die Rampe (51; 52; 53; 54) in mindestens eine Einsatzposition in Richtung der Ebene des Bandes drängen,
und für den Fall, dass eine Krafteinwirkung auf die Rampe zum Wegspreizen der Rampe größer ist als ein Schwellenwert, die Verformung der elastischen Einrichtungen (71; 72; 73; 74) gegen ihre Rückstellkraft, und auf diese Weise das Zurückstellen der Rampe in eine Position zulassen, die von der mindestens einen Einsatzposition weggespreizt ist.

2. Walzwerk nach Anspruch 1, wobei die Rampe (51; 52; 53; 54) mit dem Gerüst (2) entlang einer Schwenkverbindung der mechanischen Verbindung mit einer Drehachse (A1; A2; A3; A4) parallel zur Ebene des zu walzenden Bandes und senkrecht zur Vorschubrichtung des Bandes beweglich verbunden ist, wobei die elastischen Einrichtungen (71; 72; 73; 74) zwischen der Rampe (51; 52; 53; 54) und dem Gerüst (2) angeordnet sind, wobei sie ihre Rückstellkraft ausüben, um die Drehung der Rampe (51; 52; 53; 54) um die Drehachse (A1; A2; A3; A4) der Schwenkverbindung in Richtung des Bandes zu bewirken, wobei das Zurückstellen der Rampe von der mindestens einen Einsatzposition in die weggespreizte Position durch eine gegenläufige Drehung um die Drehachse (A1; A2; A3; A4) der Schwenkverbindung erhalten wird.

3. Walzwerk nach Anspruch 1 oder 2, wobei die elastischen Einrichtungen (71; 72; 73; 74) in zusammengedrücktem Zustand arbeiten, um die Rampe von der weggespreizten Position in die mindestens eine Einsatzposition zurückzuholen.

4. Walzwerk nach Anspruch 1 oder 2, wobei die elastischen Einrichtungen in entspanntem Zustand arbeiten, um die Rampe von der weggespreizten Position in die Einsatzposition zurückzuholen.

5. Walzwerk nach Anspruch 2 allein oder in Kombination mit Anspruch 3 oder 4, wobei die mechanische Verbindung neben den elastischen Einrichtungen (71; 72; 73; 74), und der Schwenkverbindung einen hydraulischen Zylinder (81; 82; 83; 84) umfasst, der in Reihe mit den elastischen Einrichtungen (71; 72; 73; 74) zwischen dem Gerüst (2) und der Rampe (51; 52; 53; 54) angeordnet ist und es ermöglicht, die Position der Rampe (51; 52; 53; 54) durch Drehung der Rampe um die Drehachse (A1; A2; A3; A4) der Schwenkverbindung zu verändern.

6. Walzwerk nach Anspruch 5, wobei die Stange (9) und der Körper (10) des hydraulischen Zylinders (81; 82; 83; 84) einerseits jeweils an der Rampe (51; 52; 53; 54) bzw. andererseits an einer Leiste (91; 92; 93; 94) beweglich angebracht sind, wobei eines ihrer Enden entlang eines ersten Schwenkzapfens (A5) beweglich mit einem Träger (11) verbunden ist, der starr mit dem Gerüst (2) verbunden ist, wobei das andere Ende der Leiste (91; 92; 93; 94) mit dem Körper (10) des Zylinders entlang eines zweiten Schwenkzapfens (A6) beweglich verbunden ist, wobei die elastischen Einrichtungen (71; 72; 73; 74) die Leiste (91; 92; 93; 94) in der mindestens einen Einsatzposition in eine Anschlagsposition gegen den Träger (11) drängen, und wobei sich, im Fall einer Krafteinwirkung, die größer ist als der Schwellenwert, die Leiste (91; 92; 93; 94) von dieser Position durch eine Drehung um den ersten Schwenkzapfen (A5) wegspreizt, und dabei die Verformung der elastischen Einrichtungen (71; 72; 73; 74) gegen die Rückstellkraft bewirkt, und um das Schwenken der Rampe (51; 52; 53; 54) um die Drehachse (A1; A2; A3; A4) der Schwenkverbindung zuzulassen.

7. Walzwerk nach einem der Ansprüche 1 bis 6, wobei die elastischen Einrichtungen (71; 72; 73; 74) eine oder mehrere Metallfedern, wie beispielsweise eine Spiralfeder in zusammengedrücktem oder entspanntem Zustand oder auch eine Feder, die aus einem Stapel von Belleville-Tellern entsteht, umfasst.

8. Walzwerk nach einem der Ansprüche 1 bis 6, wobei die elastischen Einrichtungen eine pneumatische Feder umfassen.

9. Walzwerk nach einem der Ansprüche 1 bis 8, umfassend, zum Halten jeder oberen oder unteren Arbeitswalze (3; 4):
- einen Satz erster Zwischenwalzen (31, 32; 41, 42), die jeweils auf der Arbeitwalze (3; 4) aufliegen,
- einen Satz zweiter Zwischenwalzen (33, 34, 35; 43, 44, 45), die auf den ersten Zwischenwalzen aufliegen,
- mehrere Rolleneinheiten (A, B, C, D, E, F, G, H), die auf den zweiten Zwischenwalzen (33, 34, 35; 43, 44, 45) aufliegen.

10. Walzwerk nach einem der Ansprüche 1 bis 9, umfassend mindestens ein Rampenpaar, wobei die beiden Rampen (51, 52; 53, 54) jedes Paares jeweils unter oder über der Ebene des zu walzenden Bandes angeordnet sind, wobei jede der Rampen über eine sogenannte mechanische, bewegliche, unabhängige Verbindung, die die elastischen Einrichtungen (71; 72; 73; 74) umfasst, fest mit dem Gerüst verbunden ist.

11. Walzwerk nach Anspruch 10, umfassend zwei Rampenpaare (51, 52, 53, 54), wobei die beiden Rampenpaare auf beiden Seiten der Walzebene angeordnet sind, die durch die Achsen der beiden Arbeitswalzen (3,4) verläuft.

12. Walzwerk nach Anspruch 9 in Kombination mit Anspruch 10 oder 11, wobei die Rampen (51, 52, 53, 54) in einem begrenzten Zwischenraum zwischen den unteren und oberen Arbeitswalzen (3, 4), den unteren und oberen ersten Zwischenwalzen (31, 32, 41, 42), den unteren und oberen zweiten Zwischenwalzen (33, 34, 35; 43, 44, 45) und den unteren und oberen Stützrollen angeordnet sind, wobei die mechanischen Verbindungen, gegebenenfalls ihr Hydraulikzylinder (81, 82, 8 , 84) und Schläuche, die mit den Zylindern verbunden sind, in diesem Zwischenraum oder seitlich davon angeordnet sind, und zwar so, dass ein seitlicher Freiraum erzeugt wird, der das Abziehen der Walzeneinheit (31, 32, 33, 34, 35, 41, 42, 43, 44, 45) durch Verschieben entlang ihrer Achse sowie das Abziehen der Rollen der verschiedenen Einheiten (A bis H) durch Verschieben entlang ihrer Drehachse, ohne Ausbau der mechanischen Verbindungen, gegebenenfalls ohne Ausbau der Zylinder und der mit den Zylindern verbundenen Schläuche zulässt.

## Claims

1. Rolling mill (1) including a frame (2), at least one pair of working cylinders (3, 4) capable of defining the air gap of the strip to be rolled, as well as at least one line (51, 52, 53, 54) for spraying a lubricant and/or coolant fluid, arranged next to the plane of the strip to be rolled, wherein said line (51; 52; 53; 54) is rigidly connected to said frame via a hinged mechanical link, **characterised in that** said mechanical link includes resilient means (71; 72; 73; 74) forcing said line (51; 52; 53; 54) into at least one operational position, toward the plane of the strip, and allowing, in the event that a force on said line tends to separate the line, greater than a threshold value, the deformation of the resilient means (71; 72; 73; 74) against the return force thereof, and thus the retraction of the line toward a position separated from said at least one operational position.

2. Rolling mill according to claim 1, wherein said line (51; 52; 53; 54) is hinged to said frame (2) according to a pivot connection of said mechanical link, of axis of rotation (A1; A2; A3; A4) parallel to the plane of the strip to be rolled and perpendicular to the direction of travel of the strip, the resilient means (71; 72; 73; 74) being arranged between the line (51; 52; 53; 54) and the frame (2), exerting their recalling force in order to provoke the rotation of the line (51; 52; 53; 54) around the axis of rotation (A1; A2; A3; A4) of the pivot connection, in the direction of the strip, the retraction of the line of said at least one operational position towards said separated position being obtained by an opposite rotation around the axis of rotation (A1; A2; A3; A4) of the pivot connection.

3. Rolling mill according to claim 1 or 2, wherein the resilient means (71; 72; 73; 74) work in compression to recall said line from the separated position towards said at least one operational position.

4. Rolling mill according to claim 1 or 2, wherein the resilient means work in extension in order to recall said line from the separated position towards the operational position.

5. Rolling mill according to claim 2 alone or in combination with claim 3 or 4, wherein said mechanical link comprises, in addition to said resilient means (71; 72; 73; 74), and the pivot connection, a hydraulic cylinder (81; 82; 83; 84) arranged in series of said resilient means (71; 72; 73; 74) between the frame (2) and the line (51; 52; 53; 54) and making it possible to modify the position of the line (51; 52; 53; 54) by rotation of the line around the axis of rotation (A1; A2; A3; A4) of the pivot connection.

6. Rolling mill according to claim 5, wherein the rod (9) and the body (10) of the hydraulic cylinder (81; 82; 83; 84) are hinged respectively, on the one hand, to the line (51; 52; 53; 54) and, on the other hand, to a bar (91; 92; 93; 94) of which one of the ends is hinged according to a first pivot axis (A5) to a support (11) rigidly connected to the frame (2), with the other end of the bar being hinged (91; 92; 93; 94) to the body (10) of the cylinder, according to a second pivot axis (A6), said resilient means (71; 72; 73; 74), forcing said bar (91; 92; 93; 94) towards an abutted position against the support (11) in said at least one operational position, and in which, in the case of a force greater than said threshold value, said bar (91; 92; 93; 94) separates from this position by a rotation around the first pivot axis (A5) by provoking the deformation of the resilient means (71; 72; 73; 74), against the recalling force and in such a way as to allow the pivoting of the line (51; 52; 53; 54) around the axis of rotation (A1; A2; A3; A4) of said pivot connection.

7. Rolling mill according to one of claims 1 to 6, wherein the resilient means (71; 72; 73; 74), comprise one or several metal springs, such as a helical spring in extension or in compression, or a spring resulting from a stacking of Belleville washers.

8. Rolling mill according to one of claims 1 to 6 wherein the resilient means comprise a pneumatic spring.

9. Rolling mill according to one of claims 1 to 8, comprising, for the support of each working cylinder (3; 4), lower or upper:
- a set of first intermediate cylinders (31, 32; 41, 42) each one bearing on said working cylinder (3; 4),
- a set of second intermediate cylinders (33, 34, 35; 43, 44, 45) bearing on the first intermediate cylinders,
- several roller assemblies (A, B, C, D, E, F, G, H), bearing on the second intermediate cylinders (33, 34, 35; 43, 44, 45).

10. Rolling mill according to one of claims 1 to 9 comprising at least one pair of lines, with the two lines (51, 52; 53, 54) of each pair being arranged respectively below and above the plane of the strip to be rolled, with each one of the lines being rigidly connected to said frame via a said mechanical link, hinged, independent, comprising the resilient means (71; 72; 73; 74).

11. Rolling mill according to claim 10 comprising two pairs of lines (51, 52, 53, 54), with the two pairs of lines being arranged on either side of the rolling plane passing through the axes of the two working cylinders (3, 4).

12. Rolling mill according to claim 9, taken in combination with claim 10 or 11, wherein said lines (51, 52, 53, 54) are arranged in an inter-space defined between the working cylinders (3, 4), lower and upper, the first intermediate cylinders (31, 32, 41, 42), lower and upper, said second intermediate cylinders (33, 34, 35; 43, 44, 45), lower and upper, and the bearing rollers, lower and upper, said mechanical links, where applicable their hydraulic cylinder (81, 82, 8, 84) and hoses associated with the cylinders, being arranged in this inter-space, or laterally to the latter, and in such a way as to create a lateral clearance that allows the removal of all of the cylinders (31, 32, 33, 34, 35, 41, 42, 43, 44, 45) by sliding according to their axis, as well as the removal of the rollers from the various assemblies (A to H), by sliding according to their axis of rotation, without removal of said mechanical links, where applicable, without removal of the cylinders and hoses associated with the cylinders.
